# EUROPÄISCHE PATENTSCHRIFT

(11) **EP 1 920 823 B1**
(45) Veröffentlichungstag und Bekanntmachung des Hinweises auf die Patenterteilung: **15.09.2010**
(21) Anmeldenummer: 07020093.6
(22) Anmeldetag: 13.10.2007
(51) Int. Cl.: B01F 9/00, B01F 15/00

(54) **Der Astromischer**
The astromixer
Le mélangeur astro

(30) Priorität: 09.11.2006 DE 102006052861
(43) Veröffentlichungstag der Anmeldung: 14.05.2008
(73) Patentinhaber: ZIMMERMANN, Wolfgang, D-83135 Schechen (DE)
(72) Erfinder: ZIMMERMANN, Wolfgang, D-83135 Schechen (DE)

(56) Entgegenhaltungen:
- EP-A- 0 640 383
- DE-A1- 10 242 382
- FR-A- 2 142 625
- GB-A- 376 601
- US-A- 2 453 583
- US-A- 5 352 037
- US-A- 5 501 522
- US-A1- 2003 179 646

## Beschreibung

Freifallmischer mit zwei Rotationsachsen und einem Motorantrieb mit festgekoppeltem Übertragungsverhältnis und sich wiederholenden Mischbewegungen sind schon lange bekannt. So zum Beispiel der im Patent GB 376601 A am 14. Juli 1932 veröffentlichte Mischapparat oder die im FR-A-2 142625 am 2.Februar 1973 patetentierte Kugelmühle.

Die Historie der Freifallmischer mit unregelmäßiger, dreidimensionaler Mischbewegung beginnt mit dem europäischen Patent 0398992, d.h. mit der Beschreibung eines Mischbehälters ohne Einbauten, der durch zwei unabhängig angetriebene Achsen eine stochastische, unregelmäßige Mischbewegung vollführt.

Die nächste Weiterentwicklung wird durch den Schaukelmischer ( Patentanmeldung beim Deutschen Patentamt Nr. 10242382 ) repräsentiert, bei dem die Mischbewegung durch ein Sonnenrad-Planetenrad-Getriebe erfolgt, das eine oder zwei Achsen bewegt, an welchen die Mischbehälter befestigt sind.

Der Astromischer ist die technisch logische Weiterentwicklung eines in unzähligen Exemplaren in der gesamten Industrie, besonders im Bauwesen, verbreiteten Mischers, dessen offener Mischbehälter durch ein Sonnenrad und ein am Umfang des Mischbehälters befestigtes Planeten-Zahnrad zweidimensional, mit konstanter Drehzahl bewegt wird.

Auch beim Astromischer wird der allerdings geschlossene, zumeist zylindrische Mischbehälter (h) an einem drehbaren Bügel (b) mittels einer Rotationsachse (a) befestigt, die das gesamte Gewicht des Mischbehälters (h) aufnimmt und die eine Rotationsbewegung um die Längsachse (k) des Mischbehälters (h) ermöglicht. Eine weitere Drehbewegung erfolgt um die Querachse (i). Bei großen Mischbehältern ist eine weitere Unterstützung durch Rollen etc. denkbar. Am Umfang des Behälters (h) wird ein Zahnkranz (c) befestigt, dessen Position so zu wählen ist, daß bei der Drehbewegung des Bügels (b) mit dem Mischgefäß (h) die kleinstmögliche Unwucht entsteht. Der Zahnkranz (c) am Behälter stellt das Planetenrad dar, in das die beiden Sonnenräder ( Ritzel) (d) und (d') eingreifen, die von den beiden Motoren (e) und (e') angetrieben werden. In den Buchsen (f) und (f") sind die beiden Achsen für die Sonnenräder (d) und (d') gelagert und um (f) und (f") dreht sich der Bügel (b) . Die Buchsen und die Motoren stehen auf festen Gestellen (g) und (g').

Es besteht die Möglichkeit, die Drehachse (a) an nur eine Hälfte des Bügels (b) mit nur einer Drehachse (f) oder alternativ (f) zu befestigen. Alternativ können der Zahnkranz und die beiden Ritzel durch einen flachen Ring und zwei Reibräder ersetzt werden.

Drehen sich die beiden Sonnenräder (d) und (d') mit gleicher Geschwindigkeit gleichsinnig, so dreht sich der Behälter (h) bei unbewegtem Bügel (b). Ist die Drehgeschwindigkeit und / oder der Drehsinn unterschiedlich, so wird neben der Behälterrotation auch der Bügel (b) gedreht.

Die Mischbewegung läuft nach einem Programm ab. Nach einer Drehphase z.B. im Uhrzeigersinn folgt eine Pause und danach eine Drehphase entgegen dem Uhrzeigersinn. Die Drehzahl der beiden Sonnenräder ist unterschiedlich, genauso wie die Dauer der Drehphasen und Pausen und zwar in der Weise, daß keine gemeinsame Vielfache bestehen. Zudem sind die Anlauf- und Auslauframpen der Drehgeschwindigkeiten langdauernd und unterschiedlich.

Durch dieses Programm entsteht eine unregelmäßige, dreidimensionale Mischbewegung, die keine bevorzugt bewegte oder unbewegte Zonen innerhalb des Mischbehälters (h) zuläßt und somit eine Entmischung des zumeist pulverförmigen Inhalts verhindert.

Die Konstruktion ermöglich eine räumlich kompakte Bauweise. Viele Bauteile. z.B. die Lagerung (a) des Mischgefäßes (h) oder der Zahnkranz (c) sind seit Jahrzehnten erprobte Teile und deshalb ausgereift. Das Getriebe ist gegen Staub und Verschmutzung unempfindlich.

### Zeichenerklärung

a = Drehachse des Mischgefäßes um die Längsachse
b = Bügel für die Rotation des Mischgefäßes um die Querachse
c = Zahnkranz um den Mischbehälter
d,d' = Antriebsräder für die Rotation des Behälters um die Längs- und Querachse
e,e' = Antriebsmotoren für die Zahnräder
f,f = Lagerbuchsen für die Wellen der Antriebszahnräder und für den Bügel
g,g' = Gestelle für die Motoren und die Lagerbuchsen
h = Mischbehälter
i = Querachse
k = Haupt- oder Längsachse des Mischbehälters

## Patentansprüche

1. Mischer ("Astromischer"),
... wobei eine dreidimensionale, ungleichförmige Mischbewegung durch eine Rotation eines einzigen Mischgefäßes (h) um seine Hauptachse (k) und zusätzlich durch eine Rotation des Mischgefäßes (h) um eine Querachse (i) erzeugt wird.
...wobei die Querachse(i) senkrecht auf der Hauptachse (k) des Mischgefäßes (h) steht.
...wobei im Zentrum des Bodens des bevorzugt zylindrischen Mischgefäßes (h) in Verlängerung der Hauptachse (k) des Mischgefäßes (h) eine Drehachse (a) angebracht ist, die eine Rotation des Mischbehälters (h) um seine Hauptachse (k) ermöglicht.
...wobei die Drehachse (a) an einem Bügel (b) gelagert ist, der den Mischbehälter (h) rund um die Querachse (i) rotieren läßt.
**dadurch gekennzeichnet, dass**
am Umfang des einzigen Mischbehälters (h) ein Zahnkranz (c) oder stattdessen ein flacher Ring angebracht ist, wobei in den Zahnkranz (c) zwei motorgetriebene Zahnräder (d,d') oder in den flachen Ring zwei Reibräder eingreifen und dass die Position des Zahnkranzes (c) oder flachen Rings so gewählt ist, dass bei der Rotation des Mischbehälters (h) um die Querachse (i) eine kleinstmögliche Unwucht entsteht.

2. Mischer ("Astromischer") nach Anspruch 1
**dadurch gekennzeichnet, dass**
die zwei Zahnräder (d,d') oder Reibräder mit unterschiedlichen Drehzahlen angetrieben werden.

3. Mischer ("Astromischer") nach Anspruch 1 oder 2,
**dadurch gekennzeichnet, dass**
die Drehachse des Bügels (b) und die Achsen der Antriebswellen der Zahnräder (d,d') oder Reibräder mit der Querachse (i) zusammenfallen.

## Claims

1. Mixer (Astromixer)
... Where a three dimensional irregular mixing movement is produced by the rotation of one mixing container (h) round its main axis (k) and additionally by the rotation round the transverse axis (i).
...Where the transverse axis (i) stands perpendicularly on the main axis (k) of the mixing container (h).
...Where in the center of the bottom of the preferably cylindrical mixing container (h) a rotation shaft / axis (a) is fixed in prolongation of the main axis (k) of the mixing container (h), which enabels a rotation of the mixing container (h) round its main axis (k).
...Where the shaft / axis (a) is positioned on a clamp (b), which makes rotate the mixing container (h) round the transverse axis (i)
**characterized**
**in that** a gear ring (c) or instead of the gear ring a flat ring is fixed circumferentially on the one mixing container (h) and two motor driven cog wheels (d,d') interlock into the gear ring (c) or two friction wheels into the flat ring and in that the position of the gear ring (c) or the flat ring is chosen in such a manner that the unbalance of the rotating mixing container (h) round the transverse axis (i) is minimal.

2. Mixer (Astromixer) according to claim 1
**characterized**
**in that** the two cog wheels (d,d') or friction wheels are driven with different rotation speeds.

3. Mixer (Astromixer) according to claim 1 or 2
**characterized**
**in that** the rotation shaft / axis of the clamp (b) and the axis of the drive shafts of the cog wheels (d,d') coincide with the transverse axis (i).

## Revendications

1. Mélangeur ("Astro mélangeur")
... dans lequel un mouvement mélangeur irrégulier en trois dimensions est créé par une rotation d' une seule cuve de mélange ( h ) autour de son axe principal ( k ) et de surcroit par une rotation supplémentaire de la cuve ( h ) autour d' un axe transversal ( i ).
... dans lequel 1' axe transversal ( i ) est situé verticalement sur l'axe principal ( k )de la cuve de mélange ( h ).
... dans lequel au centre du fond la cuve de mélange ( h ), de préférence cylindrique, dans le prolongement de l' axe principal ( k ) est monté un axe de rotation ( a ) permettant la rotation de la cuve de mélange ( h ) autour de son axe principal ( k ).
... dans lequel l' axe de rotation ( a ) est fixé sur un étrier ( b ) permettant à la cuve de mélange ( h ) de tourner autour de l'axe transversal ( i ).
Caractéristiques
sur le pourtour de la seule cuve de mélange ( h ) est montée une couronne dentée (c), ou à la place une couronne de friction, dans cette couronne dentée (c) engrennent deux roues dentées motorisées ( d,d' ), ou dans la couronne de friction deux galets de friction, de surcroit la position de la couronne dentée (c) ou de la couronne de friction est ainsi déterminée que lors de la rotation de la cuve de mélange (h) autour de l'axe transversal (i) se produise un balourd minimal.

2. Mélangeur ("Astro Mélangeur") Procédé selon la revendication 1
**caractérisée par** ce que les deux roues dentées (d,d') ou les galets de friction sont actionnées avec des vitesses de rotation différentes.

3. Mélangeur ("Astro Mélangeur") Procédé selon la revendication 1 ou 2
**caractérisée par** ce que 1' axe de rotation de 1' étrier (b) et les axes de transmission des roues dentées (d,d') ou des galets de friction coincident avec l'axe transversal (i).
